# FASCICULE DE BREVET EUROPEEN

(11) **EP 0 143 724 B1**
(45) Date de publication et mention de la délivrance du brevet: **10.06.1987**
(21) Numéro de dépôt: 84420134.3
(22) Date de dépôt: 08.08.1984
(51) Int. Cl.: F24B 7/02, F24B 1/185

(54) **Foyer pour cheminée mixte destiné à fonctionner ouvert ou fermé**
Kamin der als offene oder geschlossene Feuerstelle betrieben werden kann
Fireplace operated as an open fire or as a closed stove

(30) Priorité: 09.08.1983 FR 8313239
(43) Date de publication de la demande: 05.06.1985
(73) Titulaire: Moughamian, Artine, F-38118 Hieres sur Amby (FR)
(72) Inventeur: Moughamian, Artine, F-38118 Hieres sur Amby (FR)
(74) Mandataire: Karmin, Roger

## Description

La présente invention se réfère aux foyers destinés à être placés dans une cheminée de manière à pouvoir fonctionner soit en feu ouvert, soit en feu fermé, c'est-à-dire comme un poêle à feu continu.

La difficulté de réaliser de tels foyers réside dans le fait qu'il est nécessaire que les fumées s'évacuent parfaitement bien dans les deux modes de combustion et plus particulièrement lors du passage de l'un à l'autre.

On connait par le document US-A-1 727 228 un foyer de cheminée dont les parois déterminent avec la maçonnerie des passages d'air destinés au chauffage de l'atmosphère ambiante par de l'air chaud. L'intérieur du foyer est pourvu d'un avaloir classique comportant d'une part une saillie issue de son fond et d'autre part un déflecteur provenant de la partie de ce foyer située au dessus de son ouverture. Les faces obliques des deux éléments en question forment un passage oblique vers le haut et issu de la partie supérieure de ladite ouverture si bien que les gaz brulés et les fumées s'engouffrent directement dans la partie pyramidale dudit foyer. Une porte coulissante peut être déplacée verticalement pour obturer ou fermer l'ouverture, cette porte étant équilibrée par un contrepoids.

Cette structure ne permet pas une combustion complète des gaz qui ne restent pas longtemps dans le foyer.

On a décrit dans le document US-4 230 092 un foyer du même genre dont la partie supérieure de l'ouverture constitue l'origine d'un panneau oblique vers le bas.

Il existe aussi dans le document US-4 060 068 un foyer de cheminée dont le fond comporte un déflecteur oblique orienté en direction du haut et vers son ouverture.

Les structures décrites dans tous ces documents sont destinées, comme cela est bien connu, à diminuer la section du foyer à la base de sa partie pyramidale reliée à la gaine d'évacuation, afin d'augmenter la dépression au niveau de cette section et d'éviter ainsi les refoulements de la fumée dans la pièce. L'agencement du foyer conforme à l'invention vise à réaliser un avaloir d'une très grande efficacité.

A cet effet le foyer suivant l'invention comporte entre ses deux parois latérales un avaloir composé d'une part d'un premier écran partant vers le bas en oblique depuis le haut de son ouverture en direction de l'arrière, et d'autre part d'un second écran issu de la paroi arrière ou fond dudit foyer et s'étendant obliquement vers le bas de manière que son arête libre se trouve au-dessus de l'arête libre du premier écran, tandis que les parties supérieures des parois latérales dudit foyer sont pliées vers l'intérieur du foyer selon un pan coupé dont l'origine se situe au niveau supérieur du second écran.

En dehors du fait que l'agencement intérieur du foyer suivant l'invention permet la combustion de n'importe quel combustible par suite du tirage important dû à la présence d'un avaloir particulier, elle évite, grâce à sa porte coulissante, que de la fumée ne se répande dans la pièce au moment de l'ouverture de la porte, comme cela peut se produire pour les cheminées dont les portes s'ouvrent "à la française" c'est-à-dire en pivotant autour d'un axe vertical. En effet, l'ouverture d'une porte "à la française" provoque une dépression à l'intérieur du foyer qui entraîne les fumées dans la pièce considérée, tandis qu'avec le système suivant l'invention comportant une porte coulissante, ce phénomène n'existe pas.

Des modes de réalisation préférentiels ont été décrits dans les revendications dépendantes.

Le dessin annexé, donné à titre d'exemple, permettra de mieux comprendre l'invention, les caractéristiques qu'elle présente et les avantages qu'elle est susceptible de procurer:
Fig. 1 est une coupe transversale d'un foyer établi conformément à l'invention.
Fig. 2 et 3 en sont des coupes suivant II-II et III-111 (fig. 1
Fig. 4 à 6 illustrent les différentes positions possibles de la porte coulissante du foyer.

Le foyer illustré en fig. 1 à 3 est réalisé sous la forme générale d'un parallélépipède à double paroi, exception faite évidemment pour la face avant du foyer qui est ouverte pour permettre son chargement. Le foyer proprement dit comprend tout d'abord une base 1 à laquelle fait suite un fond vertical 2, des parois latérales 3 et 4 étant assemblées à la base 1 et au fond 2. A cet ensemble de parois est associé un dessus 5. Comme illustré en fig. 2, la partie supérieure des parois latérales 3 et 4 comporte un pan coupé 3a, 4a aboutissant au dessus 5.

On note que l'ensemble des faces 1, 2, 3 et 4 du foyer est placé dans une enceinte affectant une forme voisine et disposée autour dudit ensemble. C'est ainsi que sous la base 1 se trouve placé un panneau 6 qui se prolonge par une cloison arrière 7 orientée verticaiement et par deux cloisons latérales 5 et 9. Les éléments 6, 7, 8 et 9 sont respectivement parallèles à la base 1, au fond 2 et aux parois latérales 3 et 4 du foyer, de manière à déterminer une chambre intermédiaire 10. On observe en outre que le dessus 5 du foyer se prolonge au-delà des pans coupés 3a et 4a pour fermer la partie supérieure de la chambre 10. Dans les espaces 10a, 10b déterminés dans la chambre 10 entre les parois 8 et 9 et les pans coupés 3a et 4a, on ménage sur le dessus 5 des brides annulaires 11 et 12 destinées à être assujetties à des gaines souples 13, 14 destinées à conduire l'air chaud-produit à l'endroit désiré. Le centre du dessus 5 est pourvu d'une prise annulaire 15 à laquelie est associée un tuyau d'évacuation des fumées 16.

Le dessus 5 comporte encore dans sa partie avant une partie 5a cambrée vers le bas à laquelle fait suite un écran oblique 5b orienté vers le bas et qui se termine par un bord tombé de raidissement 5c tourné vers le haut.

Le panneau 6 est arrêté à une certaine distance de l'arête libre de la base 1 qui, dans sa partie dépassant au-delà de ce panneau, est pourvue d'une ouverture allongée 1a dans laquelle on engage un cendrier 17. Bien entendu, du jeu existe entre le cendrier 17 et les bords de l'ouverture 1a pour permettre l'arrivée d'air frais dans le foyer, cette arrivée étant contrôlée au moyen d'un registre 18 qui règle l'importance du passage de l'air. Le panneau 6 est aussi pourvu d'une ouverture centrale 6a à travers laquelle de l'air frais passe pour entrer dans la chambre 10 où il s'échauffe avant d'être évacué par les gaines 13 et 14. Le fond 2 du foyer est associé à un second écran 19 issu de ce fond et qui s'étend obliquement vers le bas, de telle manière que son bord relevé libre lga se trouve au-dessus du bord 5c du premier écran. L'ensemble 5b-19 constitue un avaloir dont le passage qui a toute la largeur du foyer se trouve orienté verticalement en gros au milieu de celui-ci.

On remarque que les pans coupés 3a, 4a des parois latérales 3 et 4 du foyer ont une origine qui se situe au niveau du second écran 19.

Les deux parois latérales 3 et 4 sont pourvues sur leurs faces intérieures de coulisses obliques 3b, 4b destinées à retenir une grille 20 au-dessus de laquelle on peut placer un gril G maintenu par des équerres 3c, 4c ménagées sur lesdites parois.

On observe que les cloisons 5 et 9 de l'enveloppe extérieure comporte un double pliage 8a-8b, 9a-9b, le premier pli 8a, 9a étant orienté perpendiculairement à la face en question, tandis que l'autre diverge vers l'extérieur. Ainsi les plis 8a, 9a ferment-ils le compartiment intermédiaire 10 sur la face avant du foyer. On note que les plis 8b, 9b correspondent en gros à la partie cambrée vers le bas 5a du dessus 5 (fig. 3).

Les arêtes libres des plis 8b et 9b sont associées à des glissières verticales 21, 22 en forme de U dans lesquelles coulisse librement une porte réalisée sous la forme d'un panneau de glace 23. Ce panneau comporte sur son arête supérieure des fixations à un câble 24, passant sur des poulies de renvoi 25, 26 montées à rotation libre à l'extrémité supérieure d'un mât vertical 27 dont le pied est solidaire de la partie cambrée 5a du dessus 5. Le câble est associé à un contrepoids 28 destiné à équilibrer le panneau de glace 23. On observe qu'au niveau de la base 1 du foyer on place entre les glissières 21, 22 un profilé 29 muni d'un joint d'étancheité 29a contre lequel le panneau vient buter en position basse. Les glissières en question dépassent très largement au-dessus et au-dessous de l'ouverture 30 du foyer, de telle sorte que lorsqu'on relève le panneau de glace, il disparait presque complètement, comme illustré en fig. 5, dans un espace libre situé au-dessus de ladite ouverture en dégageant cette dernière. En outre, si l'on veut nettoyer l'intérieur du panneau de glace 23, on extrait le profilé 29, puis on descend ledit panneau le long de la partie inférieure des glissières 21, 22 dans un autre vide, de manière qu'on puisse passer la main au-dessus du panneau et venir nettoyer sa face interne, comme illustré en fig. 6.

On note enfin que les glissières 21, 22 sont disposées dans la garniture extérieure de la cheminée, de telle sorte qu'elles ne sont pas visibles. Ainsi, le panneau de glace 23 ne comporte aucun encadrement métallique ni glissière visibles.

En fonctionnement, l'air frais arrive par l'ouverture 6a du panneau 6 pour traverser la chambre 10 qui constitue échangeur de chaleur, de telle sorte que de l'air chaud sort aux debouchés des gaines 13 et 14. Si l'on veut réaliser une combustion à feu ouvert, le panneau 23 est remonté de manière à se trouver dans la position illustrée en fig. 5. Une grande partie de l'air aspiré par le tuyau 16 d'évacuation des fumées bute contre le premier écran 5 pour être renvoyée en direction du combustible situé derrière la grille 19. Les fumées produites par la combustion s'élèvent verticalement pour venir buter contre le second écran 19, puis elles sont aspirées à travers l'ouverture étroite limitée par les arêtes terminales des écrans 5b et 19. L'efficacité de l'avaloir ainsi constitué est telle que le combustible peut être de n'importe quelle nature, carton, chiffon, déchet en tout genre, bois blanc, bois dur, bois vert et mouillé, sans qu'aucune fumée ne s'échappe dans la pièce où est située la cheminée.

En position feu fermé, l'air comburant arrive à travers le registre 15, de telle sorte que l'on peut régler l'intensité de la combustion à sa guise en déplaçant celui-ci. On peut enfin poser une dalle en brique réfractaire sur les équerres 3c, 4c de manière à transformer le foyer en un véritable four dont la température est réglée en montant plus ou moins le panneau de glace 23.

## Revendications

1. Foyer pour cheminée mixte destiné à fonctionner ouvert ou fermé du genre comportant un fond (2), deux parois latérales (3,4), un dessus (5), une ouverture frontale (30), et entre ses deux parois latérales (3, 4) un avaloir muni d'un premier écran (5b) partant vers le bas en oblique depuis le haut de ladite ouverture (30) en direction de l'arrière, caractérisé en ce qu'il comporte un second écran (19) issu de la paroi arrière ou fond (2) dudit foyer et s'étendant obliquement vers le bas de manière que son arête libre (19a) se trouve au-dessus de l'arête libre (5c) du premier écran (5b), tandis que les parties supérieures des parois latérales (3, 4) dudit foyer sont pliées vers l'intérieur du foyer selon un pan coupé (3a, 4a) dont l'origine se situe au niveau supérieur du second écran (19).

2. Foyer suivant la revendication 1, caractérisé en ce que ses parois, exception faite de son dessus (5), sont doublées extérieurement en vue de constituer un compartiment intermédiaire (10) formant échangeur de température et alimenté en air frais grâce à une prise (6a) située dans le panneau (6) du doublage de la base (1) dudit foyer.

3. Foyer suivant la revendication 1, caractérisé en ce que le second écran (19) est démontable.

4. Foyer suivant la revendication 1, caractérisé en ce qu'il comporte un registre (18) réglant l'alimentation d'air pour le fonctionnement à foyer fermé, lequel registre se trouve à l'avant de la base (1) du foyer et constitue en même temps compartiment pour la retenue d'un cendrier (17).

5. Foyer suivant l'une quelconque des revendications 1 à 4, caractérisé en ce qu'il est fermé par une porte coulissante (23) qui comporte des moyens de s'escamoter au moins en partie de part et d'autre de deux arêtes opposées de ce foyer afin que dans une position elle s'efface de manière que le foyer soit ouvert, tandis que dans l'autre elle permette l'accès à l'intérieur du foyer par exemple pour le nettoyage de sa face inférieure.

6. Foyer suivant la revendication 5, du genre dont la porte (23) est réalisée sous la forme d'un panneau de glace coulissant verticalement, associé à un câble de manoeuvre (24), équilibré par un contrepoids (28), caractérisé en ce qu'en position basse la porte (23) vient buter contre un profilé démontable (29) situé au-dessus d'un espace libre dans lequel le panneau (23) s'enfonce une fois ledit profilé enlevé, tandis qu'un autre espace vide est situé en-dessus de l'ouverture du foyer afin que le panneau s'y engage pour permettre l'ouverture de ce dernier.

7. Foyer suivant la revendication 6, caractérisé en ce que le panneau de glace (23) coulisse avec jeu dans deux glissières verticales (21, 22) situées à l'intérieur de sa garniture extérieure de telle manière qu'elles soient cachées par cette garniture et que ledit panneau ne comporte aucun encadrement métallique visible.

8. Foyer suivant la revendication 7, caractérisé en ce que le câble (24) est directement attaché à la partie supérieure du panneau de glace (23).

## Patentansprüche

1. Kamin, der als offene oder geschlossene Feuerstelle betrieben werden kann mit einer Ruckwand (2), zwei Seitenwänden (3,4), einem Oberteil (5) einer Öffnung (30) und zwischen seinen beiden Seitenwänden (3, 4) einer Abgasvorrichtung, versehen mit einem ersten Abgasschirm (5b), der schräg von der Oberseite der genannten Öffnung (30) nach unten hinten gerichtet verläuft und charakterisiert durch einen zweiten Abgasschirm (19). Dieser geht von der hinteren Wand oder Rückwand (2) des genannten Kamins aus und erstreckt sich schrag nach unten, so dass sein freier Rand (19a) sich oberhalb des freien Randes (5c) des ersten Schildes (5b) befindet, während die oberen Teile der Seitenwände (3, 4) des genannten Kamins sich schräg ins Innere des Kamins als schiefe Ebenen erstrecken (3a, 4a), deren Ursprung sich in der oberen Ebene des zweiten Abgasschirms (19) befindet.

2. Kamin gemäss Anspruch 1, charakterisiert durch seine Wände, die, das Oberteil (Decke) (5) ausgenommen, nach aussen hin Doppelwände sind, die Hohlräume (10) bilden, und dadurch als Wärmetauscher dienen, dies mittels einer Öffnung (6a), die sich in der Doppelwand (6) der Basis (1) des genannten Kamins befindet und zur Versorgung des Hohlraums mit Frischluft vorgesehen ist.

3. Kamin gemäss Anspruch 1, charakterisiert dadurch, dass der zweite Abgasschirm (19) abnehmbar ist.

4. Kamin gemäss Anspruch 1, charakterisiert dadurch, dass er mit einem Register (18) versehen ist, das die Luftzufuhr für den Betrieb bei geschlossenen Kamin regelt. Dieses Register befindet sich vorne an der Basis (1) des Brennraums und stell gleichzeitig einen Hohlraum dar, der einen Aschenkasten (17) aufnehmen kann.

5. Kamin gemäss einer der Forderungen 1 bis 4, versehen mit mit einer gleitenden Tur (23), die eine Einklappvorrichtung besitzt, so dass sie zumindest teilweise, auf beiden Seiten des Kamins eingeklappt werden kann. Auf der einen Seite soll sie ganz verschwinden, so dass der Kamin offen ist, während auf der anderen Seite ein Zugang zum Inneren des Kamins möglich sein soll, z.B. um die Innenseite zu reinigen.

6. Kamin gemäss Anspruch 5 so ausgeführt, dass die Tür (23) von einer gläsernen, gleitenden, vertikalen Platte gebildet wird, angeschlossen an ein Bedienungskabel (24) und durch ein Gegengewicht (28) im Gleichgewicht gehalten, charakterisiert dadurch, dass in heruntergelassener Stellung die Tür (23) gegen ein demontierbares Profileisen (29) stösst, das über einem freien Raum angebracht ist, in den die Tür (23) gleitet, wenn das genannte Profileisen entfernt wird, während ein weiterer freier Raum über der Öffnung der Brennkammer liegt, zum Zweck die Tür auszunehmen und eine Öffnung des Kamins zu ermöglichen.

7. Kamin gemäss Anforderung 6, der sich dadurch charakterisiert, dass sie Glastür (23) mit Spiel in zwei vertikalen Gleitschienen (21, 22) gleitet, die sich im Inneren der äusseren Verkleidung befinden und zwar so, dass sie durch diese verdeckt sind, und die genannte Tür keinerlei sichtbaren metallischen Rahmen hat.

8. Kamin gemäss Anspruch 7, wobei das Kabel (24) direkt an dem oberen Teil der Glasscheibe (23) befestigt ist.

## Claims

1. Fireplace for a mixed fire intended to operate in either an open or closed position of the type comprising a back (2), two lateral walls (3, 4), a top (5), a front opening (30), and between its two lateral walls (3, 4) a pocket provided with a first screen (5b), running obliquely downwards from the top of the said opening (30) towards the rear, characterised in that it comprises a second screen (19) originating from the rear wall or back (2) of the said fireplace and extending obliquely downward such that its free edge (19a) if situated above the free edge (5c) of the first screen (5b), whilst the upper parts of the lateral walls (3, 4) of the said fireplace are bent towards the interior of the fireplace according to a cut-off face (3a, 4a), the origin of which is situated at the upper level of the second screen (19).

2. Fireplace according to claim 1, characterised in that its walls, with the exception of its top (5), are lined on the exterior in order to make an intermediate compartment (10) which forms a temperature exchanger and which is supplied with fresh air by means of an intake (6a) situated in the lining panel (6) of the base (1) of the said fireplace.

3. Fireplace according to claim 1, characterised in that the second screen (19) is able to be dismantled.

4. Fireplace according to claim 1, characterised in that it comprises a register (18) regulating the supply of air for operation with the fireplace closed, which register is situated at the front of the base (1) of the fireplace and at the same time provides a compartment to hold an ash pan (17).

5. Fireplace according to any one of claims 1 to 4, characterised in that it is closed by a sliding door (23) which comprises means to retract, at least partially, on both sides of two opposed edges of this fireplace so that in one position, it slides so that the fireplace is open, whereas in the other it allows access to the interior of the fireplace for example for the cleaning of its lower face.

6. Fireplace according to claim 5, of the type in which the door (23) is in the form of a panel of glass which slides vertically, associated with a handling cable (24) which is balanced by a counterweight (28), characterised in that in the lowered position the door (23) comes to butt against a removable section (29) situated above a free space in which the panel (23) sinks once the said section is removed, whilst another empty space is situated above the opening of the fireplace so that the panel engages therein to allow the opening of the latter.

7. Fireplace according to claim 6, characterised in that the glass panel (23) slides with play in two vertical guides (21, 22) which are situated in the interior of its exterior mounting, such that they are hidden by this mounting and that the said panel does not comprise any visible metallic frame.

8. Fireplace according to claim 7, characterised in that the cable (24) is directly attached to the upper part of the glass panel (23).
